# EUROPÄISCHE PATENTSCHRIFT

(11) **EP 3 513 009 B1**
(45) Veröffentlichungstag und Bekanntmachung des Hinweises auf die Patenterteilung: **21.10.2020**
(21) Anmeldenummer: 17772607.2
(22) Anmeldetag: 07.09.2017
(51) Int. Cl.: E03C 1/084, E03C 1/086

(54) **SANITÄRE AUSLAUFVORRICHTUNG UND SANITÄRE ARMATUR**
SANITARY OUTLET FITTING AND FAUCET
DISPOSITIF D'EVACUATION SANITAIRE ET DISTRIBUTEUR D'EAU

(30) Priorität: 15.09.2016 DE 202016005647 U
(43) Veröffentlichungstag der Anmeldung: 24.07.2019
(73) Patentinhaber: Neoperl GmbH, 79379 Müllheim (DE)
(72) Erfinder: BIRMELIN, David, 79379 Müllheim (DE)
(74) Vertreter: Mertzlufft-Paufler, Cornelius
(86) Internationale Anmeldenummer: PCT/EP2017/001062
(87) Internationale Veröffentlichungsnummer: WO 2018/050273

(56) Entgegenhaltungen:
- EP-A1- 3 037 592
- DE-A1-102007 025 290
- DE-U1- 9 410 918

## Beschreibung

Die Erfindung betrifft eine sanitäre Auslaufvorrichtung mit einem Gehäuse, das eine Strahlformeraufnahme bildet, in die ein Adapter herausnehmbar eingesetzt ist, der einen Strömungsweg definiert, wobei der Adapter in der Strahlformeraufnahme zwischen einer fixierenden Position, in welcher der Adapter mit dem Gehäuse verrastet ist und einen Strömungswiderstand im Strömungsweg bildet, und einer freigebenden Position, in welcher der Adapter aus einer Strahlformeraufnahme entfernbar ist, drehbar angeordnet ist.

Die Erfindung betrifft weiter eine sanitäre Armatur mit einer sanitären Auslaufvorrichtung der eingangs erwähnten Art.

Es ist bekannt, sanitäre Auslaufvorrichtungen zu schaffen, mit denen ein Strahl, der aus einer Armatur an einem Armaturenauslauf austritt, geformt und/oder in der Durchflussmenge geregelt wird. Beispielsweise ist es bekannt, belüftete oder unbelüftete Wasserstrahlen zu erzeugen, die aus einem Strahl bestehen oder aus mehreren einzelnen, voneinander getrennten Teilstrahlen zusammengesetzt sein können.

Hierzu werden Adapter eingesetzt, welche das gewünschte Strahlbild ergeben. Gerade im medizinischen Umfeld ist es erforderlich, derartige Adapter regelmäßig auszutauschen, um beispielsweise eine hygienisch bedenkliche Verschmutzung zu verhindern.

Aus der DE 10 2007 025 290 A1 ist eine sanitäre Auslaufvorrichtung der eingangs erwähnten Art vorbekannt, die am Wasserauslauf einer sanitären Auslaufarmatur montierbar ist, um das dort austretende Wasser zu einem homogenen und nichtspritzenden Wasserstrahl zu formen. Die vorbekannte Auslaufvorrichtung weist ein hülsenförmiges Gehäuse auf, das an seinem zuströmseitigen Gehäuseinnenumfang ein Innengewinde hat, mit welchem Innengewinde das Gehäuse auf ein Außengewinde am Wasserauslauf der Auslaufarmatur aufschraubbar ist. Das Gehäuse der vorbekannten Auslaufvorrichtung bildet eine Strahlformeraufnahme, in die ein Adapter herausnehmbar eingesetzt ist. Der Adapter, der vom austretenden Wasser durchspült wird und somit einen Strömungsweg definiert, ist in der Strahlformeraufnahme des Gehäuses zwischen einer fixierenden Position, in welcher der Adapter mit dem Gehäuse verrastet ist und einen Strömungswiderstand im Strömungsweg bildet, und einer freigebenden Position bewegbar, in welcher der Adapter aus der Strahlformeraufnahme entfernbar ist. Der Adapter weist dazu Federarme mit außenliegenden Rastvorsprüngen auf, die in der fixierenden Position in eine umlaufende Rastnut am Hülseninnenumfang des Gehäuses eingreifen. Um in der fixierenden Position ein Einfedern der Federarme und damit eine Ausrückbewegung der Rastvorsprünge aus der Rastnut zu verhindern, ist ein Verriegelungselement vorgesehen, das im Adapter axial verschieblich geführt ist. Während das Verriegelungselement in der fixierenden Position ein unbeabsichtigtes Einfedern der Federarme verhindert, gibt das Verriegelungselement, wenn es in axialer Richtung in die freigebende Position verschoben wurde, einen Ringspalt frei, der ein Einfedern der Federarme und damit ein Ausrücken der Rastvorsprünge aus der Rastnut ermöglicht. Sind die Rastvorsprünge an den Federarmen in der fixierenden Stellung in die Rastnut eingerastet, lässt sich der Adapter im Wasserauslauf beliebig verdrehen.

Durch die verschiedenen, ineinander beweglich gehaltenen Kom ponenten ist die vorbekannte Auslaufvorrichtung vergleichsweise aufwändig in ihrer Herstellung und Konstruktion. Da das Verriegelungselement in dem Ringspalt zwischen dem Adapter und dessen Federarmen beweglich geführt ist, kann das Verriegelungselement nur am abströmseitigen Ende des Adapters bedient werden, was die Handhabung der vorbekannten Auslaufvorrichtung wesentlich erschwert.

Der Erfindung liegt daher die Aufgabe zugrunde, eine sanitäre Auslaufvorrichtung der eingangs erwähnten Art zu schaffen, bei der sich der Adapter bequem und auf besonders einfache Weise werkzeuglos auswechseln lässt.

Erfindungsgemäß sind zur Lösung der genannten Aufgabe bei einer sanitären Auslaufvorrichtung die Merkmale des Anspruchs 1 vorgesehen. Von Vorteil ist dabei, dass der Adapter in der fixierenden Position fest an der Strahlformeraufnahme befestigbar ist, sodass das Strömungshindernis oder der Strömungswiderstand, dass beziehungsweise der Adapter in Betrieb im Strömungsweg bildet, nicht dazu führt, dass der Adapter sich selbsttätig aus seiner fixierenden Position entfernt. Da der Adapter in der fixierenden Position an einer Außenseite des Gehäuses mit dem Gehäuse verrastet ist, sind Rastmittel und Gegenrastmittel im Innenraum und insbesondere in der Strahlformeraufnahme ver zichtbar. Das Gehäuse ist somit mit einer glatten Innenkontur versehbar, die möglichst wenige Verschmutzungszonen bildet. Durch eine einfache Drehung ist der Adapter in eine freigebende Position überführbar, in der der Adapter entnommen werden kann. Somit sind keine weiteren Betätigungsschritte zum Entfernen des Adapters erforderlich. Das Gehäuse der erfindungsgemäßen Auslaufvorrichtung weist dazu an einer Außenseite zumindest in einem Abschnitt eine unrunde Kontur auf. Von Vorteil ist dabei, dass eine Auflösung der Rastverbindung durch Drehen des Adapters bewirkt werden kann. Dabei verdrängt die unrunde Kontur bei einer Drehung des Adapters ein Rastmittel am Adapter aus einem Eingriff mit einem Gegenrastmittel am Gehäuse. Somit ist ein einfacher Weg beschrieben, die bereits erwähnte Verrastung durch eine Drehung des Adapters zu lösen. Dies kann beispielsweise durch eine Drehung um weniger als 270° oder weniger als 180°, beispielsweise weniger als 100°, insbesondere ungefähr oder genau gleich 90°, erfolgen. Es ist somit bei vergleichsweise hoher Haltekraft der Verrastung eine geringe Lösekraft erforderlich, um den Adapter in die freigebende Position zu überführen und dort vom Gehäuse abzuziehen. Ein Werkzeug ist verzichtbar.

Bei einer vorteilhaften Ausgestaltung kann es vorgesehen sein, dass der Adapter in eine entgegen einer Strömungsrichtung des Strömungswegs orientierte Einsteckrichtung in die Strahlformeraufnahme einsetzbar ist. Somit ist der Adapter einfach von unten in die Strahlformeraufnahme einsetzbar. Die bereits vorhandene Öffnung als Wasserauslass ist somit zum Einsetzen des Adapters nutzbar. Demgegenüber lässt sich der Adapter durch eine Strömung im Strömungsweg aus der Strahlformeraufnahme auch wieder herausdrängen. Somit sind zusätzliche Maßnahmen zum Entfernen des Adpaters in seiner freigebenden Position aus der Strahlformeraufnahme verzichtbar. Vielmehr kann der Adapter auf einfache Weise durch Öffnen der Armatur, an der er angebaut ist, entfernt werden, sobald er in die freigebende Position überführt ist.

Ein Vorteil gegenüber der im Stand der Technik bekannten DE 20 2009 012 719 U1 ist, dass der Strahlregler mit einer Dichtlippe in die Durchgangsöffnung des Anbauteils hineingreift und dort abdichtet. Auf diese Weise sind sackartige Räume bis zur Dichtgrenze vermeidbar, in denen sich hygienisch bedenkliches stehendes Wasser ansammeln könnte. Weiterer Vorteil der Erfindung gegenüber dem in DE 20 2009 012 719 U1 vorgeschlagenen Grobgewinde ist, dass der Adapter in beliebiger Orientierung eingesetzt werden und anschließend durch eine einfache Drehung in eine Rastposition überführt werden kann.

Bei einer vorteilhaften Ausgestaltung kann vorgesehen sein, dass der Adapter das Gehäuse umgreift. Somit ist der Adapter allseitig außerhalb des Gehäuses greifbar. Von Vorteil ist weiter, das Rastmittel und Gegenrastmittel, mit denen der Adapter am Gehäuse verrastbar ist, außen am Gehäuse und somit außerhalb des Strömungswegs ausbildbar sind. Somit sind potentielle Verschmutzungsstellen im Strömungsweg vermeidbar.

Bei einer vorteilhaften Ausgestaltung kann vorgesehen sein, dass der Adapter in der Strahlformeraufnahme um eine längs des Strömungswegs ausgerichtete Drehachse drehbar angeordnet ist und dass die fixierende Position und die freigebende Position auf gleicher Höhe in Bezug auf die Einsetzrichtung des Adapters angeordnet sind. Somit ist der Adapter von der fixierten Position in die freigebende Position mithilfe einer Betätigungsbewegung überführbar, die typischerweise bei Armaturenausläufen einfach zugänglich ist, weil sie von schräg oben an einem nach unten geöffnetem Armaturenauslauf ausführbar ist.

Da bei dieser Ausführung die fixierende Position und die freigebende Position auf gleicher Höhe in Bezug auf eine Einsteckrichtung des Adapters, beispielsweise die bereits erwähnte Einsteckrichtung oder die Einsteckrichtung zu dem bereits erwähnten Einstecken des Adapters, angeordnet sind, sind Gewindegänge oder dergleichen an dem Adapter oder dem Gehäuse verzichtbar. Insbesondere wird somit eine aufwendige Bearbeitung eines Gehäuses aus einem metallischen Werkstoff verzichtbar. Die Überführung zwischen den Positionen ist somit durch eine Bewegung ausführbar, die in einer Axialebene erfolgt.

Allgemein kann vorgesehen sein, dass der Adapter aus Kunststoff oder einer Kunststoffkombination und/oder das Gehäuse aus einem metallischen Werkstoff besteht/bestehen. Insbesondere ein Gehäuse aus metallischem Werkstoff bietet den Vorteil, dass es leicht und gründlich reinigbar ist. Ein Adapter aus Kunststoff bietet den Vorteil, dass auch komplexe Formgebungen mit vergleichsweise geringem Aufwand realisierbar sind und/oder dass ein Adapter mit vergleichsweise geringen Materialkosten herstellbar ist. Dies erleichtert eine Verwendung des Adapters einer erfindungsgemäßen sanitären Auslaufvorrichtung als Wegwerfprodukt. Eine Ausgestaltung aller Bestandteile aus einem einheitlichem Material erleichtert die Rückgewinnung des Materials.

Bei einer vorteilhaften Ausgestaltung kann vorgesehen sein, dass die unrunde Kontur eine auf einen Umfangsabschnitt begrenzte Abflachung und/oder in einer Umfangsrichtung verlaufende Kontur/Anlaufschräge hat. Somit kann beispielsweise ein Rastmittel, was außerhalb des Umfangsabschnitts verrastend mit dem Gehäuse verbunden ist, im Bereich der Abflachung vom Gehäuse abnehmbar sein.

Weist die unrunde Kontur eine in einer Umfangsrichtung verlaufende Kontur-Anlaufschräge auf, kann ein Rastmittel an der Kontur-Anlaufschräge aus einem Eingriff mit einem Gegenrastmittel, das erfindungsgemäss an dem Gehäuse ausgebildet ist, verdrängt werden oder verdrängbar sein.

Bei einer Ausgestaltung der Erfindung kann vorgesehen sein, dass der Adapter außenseitig unrund ausgebildet ist, insbesondere mit wenigstens einem abstehenden Handhabungsvorsprung. Von Vorteil ist dabei, dass der Adapter zur Ausübung der bereits beschriebenen Drehbewegung leicht greifbar ist. Besonders günstig ist es dabei, wenn der Adapter mit wenigstens einem abstehenden Handhabungsvorsprung, vorzugsweise mit zwei einander diametral gegenüberstehenden, jeweils abstehenden Handhabungsvorsprüngen, ausgestattet ist. Somit ist ein einfaches Mittel bereitgestellt, um die gewünschte Drehbewegung zu überführen in die freigebende Position sich auszuführen. Durch die Ausbildung von Handhabungsvorsprüngen oder von einem Handhabungsvorsprung ist dem Benutzer außerdem die Orientierung beispielsweise eines Rastmittels im Inneren des Adapters einfach anzeigbar bzw. einfach ertastbar. Dies erleichtert eine richtige Anbringung des Adapters an der Strahlformeraufnahme, um ohne zusätzliche Drehung direkt in die fixierte Position zu gelangen.

Bei einer Ausgestaltung der Erfindung kann vorgesehen sein, dass das Rastmittel ein Rastvorsprung und das Gegenrastmittel eine Rastaufnahme ist und dass das Gegenrastmittel als vorzugsweise auf einen Umfangsabschnitt begrenzter Nutabschnitt ausgebildet ist. Von Vorteil ist dabei, dass ein Rastvorsprung und eine Rastaufnahme bekannte Verbindungsmittel darstellen, um eine Rastverbindung herzustellen.

Erfindungsgemäss ist das Rastmittel an dem Adapter und das Gegenrastmittel an dem Gehäuse ausgebildet.

Bei dieser Ausgestaltung der Erfindung ist vorgesehen, dass das Gegenrastmittel als Nutabschnitt ausgebildet ist. Somit können Rastvorsprünge oder Rastnasen einfach mit dem Gegenrastmittel verrasten. Besonders günstig ist es, wenn der Nutabschnitt auf einen Umfangsabschnitt begrenzt ist. Somit kann erreicht werden, dass die Verrastung aufhebbar ist, indem beispielsweise das Rastmittel aus diesem Umfangabschnitt herausbewegt wird, insbesondere durch Drehen des Adapters relativ zu dem Gehäuse.

Bei einer Ausgestaltung der Erfindung kann vorgesehen sein, dass das Rastmittel an einer Innenfläche des Adapters ausgeformt ist. Von Vorteil ist dabei, dass das Rastmittel in Betriebsstellung an der Armatur verdeckt ist. Besonders günstig ist es, wenn das Rastmittel an einer vorzugsweise unterbrechungsfrei umlaufend ausgeführten Innenfläche des Adapters ausgeformt ist, wenn die Innenfläche einen Innendurchmesser und/oder einen Innenumfang definiert, der auf einen Außendurchmesser und/oder einen Außenumfang des Gehäuses abgestimmt ist, und wenn dem Gegenrastmittel in Einsetzrichtung vorgelagert eine Aufsteckhilfe ausgebildet ist. Somit umgreift der Adapter im Bereich des Rastmittels das Gehäuse vollumfänglich und stellt somit einen ausreichenden Widerstand gegen ein zu leichtes Verdrängen des Rastmittels radial nach außen her. Dies verbessert die Stärke der Rastverbindung zwischen Adapter und Gehäuse, sodass sichergestellt werden kann, dass der Adapter nicht unbeabsichtigt aus der Strahlformeraufnahme herausgedrängt wird oder herausdrängbar ist.

Hierbei kann vorgesehen sein, dass die Innenfläche einen Innendurchmesser definiert, der auf einen Außendurchmesser des Gehäuses abgestimmt ist, also beispielsweise mit diesem bis auf eine vorgegebene Passung übereinstimmt. Somit ist beispielsweise eine spielfreie Anordnung des Adapters an dem Gehäuse in der fixierten Position erreichbar, wodurch sich eine besonders feste Verrastung ergibt. Alternativ oder zusätzlich kann vorgesehen sein, dass die Innenfläche einen Innenumfang definiert, der auf einen Außenumfang des Gehäuses abgestimmt ist, also beispielsweise mit diesem bis auf eine vorgegebene Passung übereinstimmt. Dies stellt eine alternative Möglichkeit dar, ein nahezu oder vollständig spielfreies Anliegen des Adapters an dem Gehäuse zu erreichen, und kann mit der vorangehenden Ausgestaltung kombiniert werden, um einen besonders festen Halt zu erreichen.

Bei dieser Ausgestaltung der Erfindung ist vorgesehen sein, dass dem Gegenrastmittel in Einsetzrichtung vorgelagert eine Aufsteckhilfe ausgebildet ist. Somit sind eine einfache Erfassung einer richtigen Montageorientierung und/oder eine einfache Ausrichtung des Adapters zum Einstecken erreichbar. Hierbei kann die Aufsteckhilfe beispielsweise als Einformung ausgebildet sein, wenn das Rastmittel eine Erhebung, beispielsweise einen Rastvorsprung, bildet. Ein Einfallen der Erhebung in die Einformung, also eine richtige Montageposition, ist somit leicht durch Drehen des Adapters spürbar. Umgekehrt kann die Aufsteckhilfe auch als Erhebung ausgebildet sein, wenn dies zur Innenkontur des Adapters und insbesondere zu dem Rastmittel, beispielsweise einer Rastnut, passt.

Bei einer Ausgestaltung der Erfindung kann vorgesehen sein, dass der Rastvorsprung eine, in die Einsetzrichtung ausgerichtete, vorzugsweise an der Innenfläche ansetzende Rastvorsprung-Anlaufschräge hat. Dies kann ein Verrasten des Adapters an dem Gehäuse erleichtern.

Bei einer Ausgestaltung der Erfindung kann vorgesehen sein, dass das Gegenrastmittel an der Außenseite des Gehäuses ausgebildet ist und eine Gegenrastmittel-Anlaufschräge aufweist. Somit ist das Gegenrastmittel außerhalb des Strömungswegs ausbildbar, sodass unnötige Verschmutzungsstellen vermeidbar sind. Insbesondere kann hierbei vorgesehen sein, dass das Gegenrastmittel eine Gegenrastmittel-Anlaufschräge aufweist. Dies erleichtert ein Verrasten von Rastmittel und Gegenrastmittel beim Verbinden des Adapters mit dem Gehäuse.

Bei einer Ausgestaltung der Erfindung kann vorgesehen sein, dass die Strahlformeraufnahme in Strömungsrichtung aufweitend ausgebildet ist. Dies ermöglicht ein dichtendes Einsetzen des Adapters in die Strahlformeraufnahme selbst bei Fertigungstoleranzen des Adapters.

Bei einer Ausgestaltung der Erfindung kann vorgesehen sein, dass der Adapter an seinem zuströmseitigen Ende in eingesetztem Zustand durch die Strahlformeraufnahme verformt ist. Somit ist eine einfache Möglichkeit beschrieben, den Adapter dicht an der Strahlformeraufnahme anliegen zu lassen. Besonders günstig ist es dabei, wenn die Strahlformeraufnahme hierzu in Strömungsrichtung aufweitend ausgebildet ist. Somit ist eine gewünschte Verformung einfach beim Einsetzen des Adapters in die Strahlformeraufnahme erreichbar, indem beispielsweise der Adapter gegenüber der von ihm vor der Strahlformeraufnahme eingenommenen Lage und verformten Abmessung mit Übermaß gefertigt ist.

Bei einer Ausgestaltung der Erfindung kann vorgesehen sein, dass der Adapter an seinem zuströmseitigen Ende eine an der Strahlformeraufnahme anliegende elastische Dichtlippe aufweist und/oder einen an der Strahlformeraufnahme anliegenden, axial auf einem Strahlformer gehaltenen, Dichtring aufweist. Weist der Adapter eine an der Strahlformeraufnahme anliegende Dichtlippe auf, ist ein Zwischenraum zwischen dem Adapter und der Strahlformeraufnahme einfach abdichtbar. Besonders günstig ist es dabei, wenn die Dichtlippe an einem zuströmseitigen Ende des Adapters ausgebildet ist. Von Vorteil ist dabei, dass keine Spaltbereiche zwischen Adapter und Strahlformeraufnahme vom Strömungsweg her zugänglich sind. Alternativ oder zusätzlich kann vorgesehen sein, dass die Dichtlippe elastisch ist. Dies ermöglicht eine einfache Verformung des Adapters beispielsweise bei der bereits beschriebenen aufweitenden Ausbildung der Strahlformeraufnahme. Beispielsweise kann die elastische Dichtlippe gummifrei ausgebildet sein, um eine Besiedlung der Dichtlippe mit Bakterien zu vermeiden oder zumindest zu reduzieren.

Alternativ oder zusätzlich kann vorgesehen sein, dass der Adapter vorzugsweise an seinem zuströmseitigen Ende einen an der Strahlformeraufnahme anliegenden Dichtring aufweist. Somit ist ein besonders dichter Abschluss mit einfachen Mitteln erreichbar. Bevorzugt ist der Dichtring einseitig oder sogar beidseitig axial auf dem Strahlformer gehalten, um den Dichtring beim Einstecken in die Strahlformeraufnahme oder sogar beim Einstecken und Herausziehen auf dem Strahlformer zu halten. Somit ist ein Wasserkontakt mit dem Dichtring, der aus Gummi gefertigt sein kann, tolerierbar, da der Dichtring immer mit dem Strahlformer ausgetauscht wird. Dies kann beispielsweise durch eine beidseitige Halterung auf dem Strahlformer sichergestellt werden. Hierbei kann der Dichtring, vorzugsweise über eine Schulter oder wenigstens einen radial abstehenden Vorsprung, einseitig (für ein Einschieben in die oder ein Herausziehen aus der Strahlformeraufnahme mit dem Strahlformer) oder, vorzugsweise über zwei gegeneinander gerichtete und den Dichtring zwischen sich aufnehmende Schultern oder über wenigstens zwei radial abstehende, voneinander axial beabstandete und/oder den Dichtring zwischen sich aufnehmende, Vorsprünge, beidseitig (für ein Einschieben in die und ein Herausziehen aus der Strahlformeraufnahme mit dem Strahlformer) axial gehaltenen sein. Beispielsweise kann der Dichtring auch dann aus Gummi gefertigt sein, wenn er im Gebrauch mit Wasser in Kontakt kommt, da er häufig ausgetauscht wird.

Besonders günstig ist es, wenn dem Dichtring eine an dem Strahlformer angeformte Dichtlippe, beispielsweise wie bereits beschrieben, vorgelagert ist. Somit sind die Vorteile einer Dichtlippe, nämlich insbesondere die hygienische Unbedenklichkeit, mit den Vorteilen eines Dichtrings, nämlich insbesondere die erhöhte Dichtigkeit, kombinierbar.

Bei einer Ausgestaltung der Erfindung kann vorgesehen sein, dass der Adapter aus Kunststoff gefertigt ist. Dies ermöglicht eine vergleichsweise freie Formgestaltung des Adapters zur Erreichung eines gewünschten Strahlbildes.

Es kann vorgesehen sein, dass der Adapter einen Strahlformer, insbesondere einen Mengenregler oder Strahlbelüfter, aufweist. Dies ermöglicht es, mit dem Adapter eine gewünschte Obergrenze für eine Durchflussmenge festzulegen. Alternativ oder zusätzlich kann der Adapter als belüfteter Adapter ausgebildet sein. Ein belüfteter Adapter ermöglicht hierbei das Zumischen von Luft, um einen weichen Wasserstrahl zu erzeugen. Der Adapter kann auch zusätzlich oder alternativ je nach den Anforderungen mit weiteren Funktionseinheiten, beispielsweise einer Drossel, ausgerüstet sein.

Besonders günstig ist es, wenn die Rastmittel wenigstens zwei, vorzugsweise auf einander gegenüberliegenden Seiten am Gehäuse angreifende Rastvorsprünge und die Gegenrastmittel wenigstens zwei, vorzugsweise auf einander gegenüberliegenden Seiten angeordnete Rastausnehmungen haben. Weisen die Rastmittel wenigstens zwei am Gehäuse angreifende Rastvorsprünge auf, wird ein sicherer Halt in der fixierten Position bei aktiver Verrastung ermöglicht. Hierbei kann vorgesehen sein, dass die Rastmittel auf zwei einander gegenüberliegenden Seiten am Gehäuse ausgebildet sind, wobei diese Ausführung nicht vom Wortlaut des Anspruchs 1 gedeckt ist. Gemäss Anspruch 1 sind die Rastmittel am Adapter und die Gegenrastmittel am Gehäuse angeordnet. Somit ist ein zweiseitiger Halt an dem Gehäuse erreichbar, der - in fixierter Position - einen besonders sicheren Halt des Adapters an dem Gehäuse ermöglicht. Es ist so beispielsweise ein Halt des Adapters auch bei hohen Wasserdrücken erreichbar.

Es können somit auch wenigstens vier Rastmittel und/oder passende Gegenrastmittel ausgebildet sein. Korrespondierend können wenigstens vier Handhabungsvorsprünge ausgebildet sein, die am besten gleichmäßig voneinander beabstandet sind.

Bei einer Ausgestaltung der Erfindung kann vorgesehen sein, dass die Gegenrastmittel wenigstens zwei Rastausnehmungen haben. Somit ist an zwei voneinander beabstandeten Stellen ein Verrasten ermöglicht. Bevorzugt sind die Gegenrastmittel aufeinander gegenüberliegenden Seiten des Gehäuses angeordnet. Hier ist es besonders günstig, wenn die Rastmittel korrespondierend ebenfalls zwei aufeinander gegenüberliegende Seiten am Gehäuse angreifende Rastvorsprünge haben.

Es sind auch drei oder mehr als drei Rastmittel - bevorzugt entlang eines Umfangs gleichmäßig verteilt - und korrespondierende Gegenrastmittel ausbildbar.

Allgemein kann gesagt werden, dass es günstig ist, viele verschiedene Rastmittel in Umfangsrichtung zu verteilen. Auf diese Weise kann ein möglichst gleichmäßiger Halt der Dichtlippe oder des Dichtrings im Inneren der Strahlformeraufnahme erreicht werden. Zur Verstärkung des Adapters können außenseitig die bereits erwähnten Handhabungsvorsprünge und/oder sonstige Materialverstärkungen vorgesehen sein, beispielsweise zu einer Erhöhung einer Rückstellkraft der Rastmittel.

Bei einer Ausgestaltung der Erfindung kann vorgesehen sein, dass die Innenfläche zwischen zwei in Umfangsrichtung benachbarten Rastmitteln einen Abschnitt eines Rotationskörpers beschreibt. Von Vorteil ist dabei, dass eine Drehbewegung einfach führbar ist. Alternativ oder zusätzlich kann vorgesehen sein, dass die Außenfläche des Gehäuses zwischen zwei in Umfangsrichtung benachbarten Gegenrastmitteln einen Abschnitt eines Rotationskörpers beschreibt. Auch hier ist eine einfache Führung einer Drehbewegung ermöglicht. Besonders günstig ist es, wenn die Innenfläche und die Außenfläche in den erwähnten Abschnitten die Form eines Rotationskörpers beschreiben. Somit können die Innenfläche und die Außenfläche aufeinander gleiten, um die Drehbewegung des Adapters zu führen.

Bei einer Ausgestaltung der Erfindung kann vorgesehen sein, dass das Gehäuse an einem zuströmseitigen Ende des Strömungswegs eine Armaturenaufnahme mit einem Gewinde aufweist, das mit ein Gegengewinde eines Armaturenauslaufs verschraubbar ist. Von Vorteil ist dabei, dass das Gehäuse einfach an Armaturenausläufen, die ein Gewinde aufweisen, befestigbar ist. Das Gehäuse ist somit ebenfalls auswechselbar.

Bei einer Ausgestaltung der Erfindung kann vorgesehen sein, dass in dem Adapter ein strahlveränderndes Innenteil als Einsetzkartusche lösbar eingesetzt ist. Somit ist der Adapter mit einer Funktionalität ausrüstbar, mit welcher eine gewünschte Strahleigenschaft, beispielsweise in Grad einer Luftbeimischung, eine Querschnittsform, eine Strömungsgeschwindigkeit, ein Strömungsprofil und/oder eine Durchflussmenge, einstellbar ist. Es ist somit durch einen Austausch des Adapters einfach eine gewünschte Funktionalität änderbar oder erneuerbar. Beispielsweise kann der Adapter in einem konstruktiv einfachen Fall als mit einem Regelstern ausgebildet sein. Besonders günstig ist es, wenn das Innenteil einstückig mit dem Adapter verbunden ist.

Bei einer Ausgestaltung der Erfindung kann vorgesehen sein, dass an dem Adapter ein strahlveränderndes Innenteil lösbar verbunden angeordnet ist. Von Vorteil ist dabei, dass der Adapter bei einem Austausch des Innenteils wiederverwendbar sein kann. Auch muss somit zu einer Vielzahl von unterschiedlichen

Innenteilen nur ein gemeinsamer Adapter vorgehalten werden. Dies vereinfacht die Lagerhaltung. Das strahlveränderliche Innenteil kann beispielsweise als Einsetzkartusche ausgebildet und in den Adapter eingesetzt sein.

Bei einer Ausgestaltung der Erfindung kann vorgesehen sein, dass das Rastmittel und/oder das Gegenrastmittel einen Lösewinkel von mehr als 90° definieren. Von Vorteil ist dabei, dass eine große Haltekraft erzeugbar ist. Der Lösewinkel kann beispielsweise durch einen Winkel, der von der Einsteckrichtung und einer die Haltekraft aufnehmenden Schrägfläche eingeschlossen wird, insbesondere wobei der Winkel im Material liegt und/oder ein Winkel von mehr als 90° eine Schrägneigung des Rastmittels auf das Gegenrastmittel (oder umgekehrt) anzeigt.

Die Erfindung sieht zur Lösung der genannten Aufgabe ferner eine sanitäre Armatur mit einer erfindungsgemäßen sanitären Auslaufvorrichtung nach einem der auf einer sanitären Auslaufvorrichtung gerichteten Ansprüche, vor, wobei die sanitäre Auslaufvorrichtung mit einem Armaturenauslauf der sanitären Armatur verschraubt ist. Die sanitäre Auslaufvorrichtung ist somit einfach nachrüstbar. Alternativ kann vorgesehen sein, dass das Gehäuse der sanitären Auslaufvorrichtung an einem Armaturenauslauf der sanitären Armatur einstückig angeformt ist. Das Gehäuse ist somit nicht auswechselbar bzw. nicht zerstörungsfrei entfernbar an der sanitären Armatur angeordnet.

Die Erfindung wird nun anhand von Ausführungsbeispielen näher beschrieben, ist aber nicht auf diese Ausführungsbeispiele beschränkt. Weitere Ausführungsbeispiele ergeben sich durch Kombination der Merkmale einzelner oder mehrerer Schutzansprüche untereinander.

Es zeigt:
- Fig. 1: eine erfindungsgemäße sanitäre Auslaufvorrichtung mit abgenommenem Adapter,
- Fig. 2: die Auslaufvorrichtung gemäß Figur 1 in einer Schnittansicht, Frontansicht und dreidimensionalen Schrägansicht mit aufgesetztem Adapter,
- Fig. 3: die Auslaufvorrichtung gemäß Figur 1 in einer Schnittdarstellung mit gegenüber Figur 2 um 90° gedrehter Schnittebene, Seitenansicht und dreidimensionaler Schrägansicht analog zu Figur 2, wobei der Adapter in der Strahlformeraufnahme um 90° gedreht der freigebenden Position angeordnet ist,
- Fig. 4: die Ansicht gemäß Figur 3, wobei der Adapter von dem Gehäuse teilweise abgezogen ist,
- Fig. 5: die Ansichten gemäß Figur 3, wobei der Adapter von dem Gehäuse vollständig abgezogen ist,
- Fig. 6: eine Längsschnitt- und einen Querschnittdarstellung einer weiteren erfindungsgemäßen sanitären Auslaufvorrichtung,
- Fig. 7: eine Längsschnittdarstellung einer Armatur mit einer weiteren erfindungsgemäßen sanitären Auslaufvorrichtung,
- Fig. 8: eine dreidimensionale Schrägansicht von außen auf die Auslaufvorrichtung nach Fig. 7,
- Fig. 9: eine dreidimensionale Schrägansicht auf die Auslaufvorrichtung nach Fig. 7 in teilweise explodierter Darstellung,
- Fig. 10: einen Längsschnitt durch eine weitere erfindungsgemäße sanitäre Auslaufvorrichtung,
- Fig. 11: eine dreidimensionale Schrägansicht von unten auf die Auslaufseite der Auslaufvorrichtung nach Fig. 10,
- Fig. 12: eine dreidimensionale Schrägansicht von außen auf die Zuströmseite einer weiteren erfindungsgemäßen Auslaufvorrichtung,
- Fig. 13: eine dreidimensionale Schrägansicht von außen auf die Abströmseite der Auslaufvorrichtung gemäß Fig. 12,
- Fig. 14: einen Längsschnitt durch die Auslaufvorrichtung gemäß Fig. 12,
- Fig. 15: eine dreidimensionale Schrägansicht von außen auf die Zuströmseite einer weiteren erfindungsgemäßen Auslaufvorrichtung,
- Fig. 16: eine dreidimensionale Schrägansicht von außen auf die Abströmseite der Auslaufvorrichtung gemäß Fig. 15,
- Fig. 17: einen Längsschnitt durch die Auslaufvorrichtung gemäß Fig. 15 mit einem passenden Armaturenauslauf,
- Fig. 18: eine Detailvergrößerung aus Fig. 17,
- Fig. 19: eine Explosionsdarstellung zu Fig. 15,
- Fig. 20: eine Seitenansicht auf das Gehäuse aus Fig. 15 und
- Fig. 21: eine Schrägansicht auf die Zuströmseite des Gehäuses nach Fig. 20.

Im Folgenden werden zunächst die Figuren 1 bis 5 gemeinsam beschrieben.

Eine im Ganzen mit 1 bezeichnete sanitäre Auslaufvorrichtung hat ein Gehäuse 2. An dem Gehäuse 2 ist innenseitig eine Strahlformeraufnahme 3 ausgebildet.

In die Strahlformeraufnahme 3 ist ein Adapter 4 eingesetzt, der in noch genauer zu beschreibender Weise aus der Strahlformeraufnahme 3 herausnehmbar ist.

Der Adapter 4 definiert einen Strömungsweg 5 für durchströmendes Wasser. Hierzu ist der Adapter 4 mit einem strahlverändernden Innenteil 31 ausgerüstet, das beispielsweise einen Regelstern, einen Strahlregler, einen Strahlbegrenzer und/oder einen Strahlformer bilden kann. Dieses Innenteil 31 ist als Einsetzkartusche 32 in eine Kartuschenaufnahme 33 bis zu einem Anschlag 34 eingesetzt. Das Einsetzen erfolgt hier in einer Strömungsrichtung des Strömungswegs 5, so dass die Einsetzkartusche 32 durch den Anschlag 34 in ihrer Gebrauchsposition gehalten ist.

Der Adapter 4 ist einer fixierenden Position gemäß Figur 2 mit dem Gehäuse 2 in noch genauer zu beschreibender Weise verrastet. Der Adapter 4 ist durch eine Drehung in die Position gemäß Figur 3 überführbar, in welcher der Adapter 4 von dem Gehäuse 2 und somit aus der Strahlformeraufnahme 3 abziehbar ist. Diese Position gemäß Figur 3 ist somit eine freigebende Position des Adapters 4.

Aus einer Zusammenschau der Anordnungen gemäß Figur 5, Figur 4 und Figur 3 ist ersichtlich, dass der Adapter 4 entgegen einer Strömungsrichtung des Strömungswegs 5 in die Strahlformeraufnahme 3 einsetzbar ist. Soweit die freigebende Position gemäß Figur 3 eingenommen ist, wird der Adapter 4, der ein Strömungshindernis in dem Strömungsweg 5 darstellt, aus der Strahlformeraufnahme 3 heraus gedrängt.

Insbesondere aus der vollständig abgezogenen Darstellung gemäß Figur 1 und Figur 5 ist ersichtlich, dass der Adapter 4 das Gehäuse 2 entlang des Gesamtumfangs umgreift.

Der Adapter 4 ist um eine Drehachse 6 drehbar angeordnet, die längs des Strömungswegs 5 ausgerichtet ist. Durch diese Drehung kann der Adapter 4 zwischen der fixierenden Position und der freigebenden Position verstellt werden.

In Bezug auf diese Drehachse 6 sind die fixierende Position gemäß Figur 2 und die freigebende Position gemäß Figur 3 auf gleicher Höhe angeordnet. Die Drehachse 6 gibt hierbei auch eine Einsteckrichtung 7 des Adapters 4 zum Einstecken in die Strahlformeraufnahme 3 vor, sodass die fixierte Position und die freigebende Position auch in Bezug auf diese Einsteckrichtung 7 auf gleicher Höhe angeordnet sind. Eine Überführungsbewegung zwischen den Positionen verläuft somit in einer Axialebene.

In der fixierenden Position ist der Adapter 4 an einer Außenseite 8 des Gehäuses 2 mit dem Gehäuse 2 verrastet. Hierzu ist an der Außenseite 8 zumindest in einem Abschnitt 9 eine unrunde Kontur 10 ausgebildet.

Diese Kontur 10 wird im Ausführungsbeispiel durch eine Abflachung 11 gebildet, welche eine ansonsten umlaufende Nut 12 unterbricht.

Hierdurch wird erreicht, dass bei einer Drehung des Adapters 4 um die Drehachse 6 ein Rastmittel 13, das in Form eines Rastvorsprungs 14 in die Nut 12 als Gegenrastmittel 15 rastend eingreift, im Bereich der Abflachung 11 freigegeben ist. Sobald das Rastmittel 13 somit über der Abflachung 11 positioniert ist, kann der Adapter 4 vom Gehäuse 2 entfernt werden. Solange das Rastmittel 13 mit dem Gegenrastmittel 15 verrastet ist, kann der Adapter 4 nicht entfernt werden, und der Adapter 4 ist in der Strahlformeraufnahme 3 fixiert.

Der Adapter 4 selbst ist außenseitig unrund ausgebildet und weist zwei diametral einander gegenüberliegende Handhabungsvorsprünge 16 auf. An diesen Handhabungsvorsprüngen kann ein Benutzer den Adapter 4 leicht greifen, um ihn um die Drehachse 6 zwischen der fixierenden Position und der freigebenden Position zu drehen.

In Figur 1 ist noch zu sehen, dass die Nut 12 als Nutabschnitt 17 auf einen Umfangsabschnitt 18 des Gehäuses 2 begrenzt ist. Diese Begrenzung ist an zwei Seiten durch jeweils eine Abflachung 11 gegeben.

Hierdurch kann die freigebende Position in zwei um 180° versetzten Stellungen eingenommen werden, da die ebenfalls in Umfangsrichtung begrenzten Rastmittel 14 über den Abflachungen 11 vom Gehäuse 2 abgezogen werden können.

Dieser Nutabschnitt 17 bildet somit eine Rastaufnahme 19 für den Rastvorsprung 14.

In Figur 1 ist weiter erkennbar, dass die Rastmittel 14 an einer Innenfläche 20 des Adapters 4 ausgebildet sind. Die Innenfläche 20 ist unterbrechungsfrei umlaufend ausgebildet.

Dies bewirkt eine besonders starke Widerstandsfähigkeit gegen eine Deformation der Rastvorsprünge 14 radial nach außen. Somit hält die Verrastung besonders gut.

Der Innendurchmesser und der Innenumfang dieser Innenfläche 20 sind hierbei auf den Außendurchmesser und den Außenumfang an der Außenseite 8 des Gehäuses abgestimmt, sodass die Innenfläche 20 in verrasteter, also fixierender, Position an der Außenseite 8 flächig anliegt.

Die Innenfläche 20 ist somit zwischen den Rastvorsprüngen 14 an dem Gehäuse 2 abgestützt, wodurch eine gesteigerte Festigkeit der Verrastung erreicht ist.

Um ein Verrasten beim Aufstecken des Adapters 4 zu erleichtern, ist an dem Rastvorsprung eine Rastvorsprung-Anlaufschräge 21 ausgebildet, die in Einsteckrichtung 7 ausgerichtet ist und die mit einer Gegenrastmittel-Anlaufschräge an der Außenseite 8 im Bereich des Gegenrastmittels 15 zusammenwirkt.

An dem Adapter 4 ist auslaufseitig noch wenigstens eine Zugangsöffnung 35 ausgebildet, über welche ein spitzes Werkzeug einführbar ist. Somit kann, beispielsweise abgestützt an der als Führungsschräge 36 dienenden Gegenrastmittel-Anlaufschräge oder - bei weiteren Ausführungsbeispielen - an einer separaten Führungsschräge, das Rastmittel 13 auch ohne Drehung des Adapters 4 aus einer Eingriffsposition mit dem Gegenrastmittel 15 gebracht werden, um den Adapter 4 abzuziehen.

Die Strahlformeraufnahme 3 hat einen Innenkonus 23, durch den sie in Strömungsrichtung, also entlang des Strömungswegs 5, aufweitend ausgebildet ist.

Der Adapter 4 ist so dimensioniert, dass er beim Einsetzen in die Strahlformeraufnahme 3 durch den Innenkonus 23 verformt wird.

Hierzu weist der Adapter 4 an seinem zuströmseitigen Ende 24 eine umlaufende Dichtlippe 25 aus einem elastischen, gummifreien Material auf, beispielsweise aus Kunststoff, das durch den Innenkonus 23 radial nach Innen deformiert wird. Die Dichtlippe 25 liegt somit dicht an der Strahlformeraufnahme 3 an.

Das zuströmseitige Ende 24 des Adapters 4 und die Innenfläche 20 des Adapters 4 nehmen somit das Gehäuse 2 zwischen sich auf.

Der Adapter 4 kann hierbei aus Kunststoff gefertigt sein und beispielsweise einen an sich bekannten, hier nicht weiter ersichtlichen, Mengenregler 26 oder dergleichen Strahlformer, beispielsweise ein Strahlbelüfter, hinter einem Vorsatzsieb 27 im Inneren etwa an der durch den Pfeil bezeichneten Stelle aufweisen.

Der Adapter 4 kann zusätzlich oder alternativ als belüfteter Adapter 4 in an sich bekannter Weise ausgebildet sein.

Aus den Figuren ist noch ersichtlich, dass die bereits erwähnte Innenfläche 20 und die Außenseite 8 jenseits der Rastmittel 13 bzw. der Gegenrastmittel 15 jeweils einen Abschnitt eines Rotationskörpers beschreiben.

Bei dem Ausführungsbeispiel gemäß Figur 1 bis Figur 5 ist das Gehäuse einstückig mit einem Armaturenauslauf 28 einer hier nur angedeuteten sanitären Armatur 29 ausgebildet.

Bei weiteren Ausführungsbeispielen kann das Gehäuse 2 in an sich bekannter Weise ein Gewinde aufweisen, welches mit einem Gegengewinde des Armaturenauslaufs 28 verschraubbar ist.

Figur 6 zeigt ein weiteres erfindungsgemäßes Ausführungsbeispiel einer sanitären Auslaufvorrichtung. Funktionell und/oder konstruktiv zu den vorausgehenden Ausführungsbeispielen gleichartige oder identische Bauteile und Funktionseinheiten sind mit denselben Bezugszeichen bezeichnet und nicht noch einmal gesondert beschrieben. Die Ausführungen zu den vorangegangenen Ausführungsbeispielen gelten daher zu Figur 6 entsprechend.

Das Ausführungsbeispiel gemäß Figur 6 unterscheidet sich von den vorangehenden Ausführungsbeispielen dadurch, dass die unrunde Kontur 10 mit einer Kontur-Anlaufschräge 30 ausgebildet ist. Die Kontur-Anlaufschrägen 30 bewirken, dass die Rastvorsprünge 14 der Rastmittel 13 aus den Nut-Abschnitten, die hier analog zu den in den vorangehenden Figuren Nut-Abschnitten 17 ausgebildet sind, radial verdrängt werden. Somit ist die Verrastung freigegeben und der Adapter 4, der in Figur 6 in der verrasteten, fixierenden Position gezeigt ist, kann von dem Gehäuse 2 abgezogen werden.

Bei den gezeigten und beschriebenen Ausführungsbeispielen ist das Rastmittel 13 an dem Adapter 4 ausgebildet, während das Gegenrastmittel 15 an dem Gehäuse 2 ausgebildet ist. Bei einer nicht beanspruchten Vorrichtung ist das Rastmittel 13 als Rastvorsprung 14 an dem Gehäuse 2 ausgebildet, während in der Innenfläche 20 entsprechende Nutabschnitte 17 ausgebildet sind, um eine Rastaufnahme 19 und somit ein Gegenrastmittel 15 zu gelingen. Auch hierbei kann vorgesehen sein, dass in der Innenfläche 20 entsprechende Kontur-Anlaufschrägen 30 oder sonstige unrunde Konturen 10 ausgebildet sind, um in einem Abschnitt 9 in Umfangsrichtung der Innenfläche 20 eine Stelle zu schaffen, an der die Verrastung aufgehoben werden kann. Diese Stelle definiert in diesem Fall die freigebende Position, während die übrigen Winkelstellungen des AdaptersAdapters 4 in der Strahlformeraufnahme 3 die fixierenden Positionen bilden. Bei weiteren Ausführungsbeispielen sind andere, an sich bekannte Kombinationen von Rastmitteln und Gegenrastmitteln realisiert.

Die Figuren 7 bis 9 zeigen ein weiteres erfindungsgemäßes Ausführungsbeispiel einer sanitären Auslaufvorrichtung. Funktionell und/oder konstruktiv zu den vorausgehenden Ausführungsbeispielen gleichartige oder identische Bauteile und Funktionseinheiten sind mit denselben Bezugszeichen bezeichnet und nicht noch einmal gesondert beschrieben. Die Ausführungen zu den vorangegangenen Ausführungsbeispielen gelten daher zu den Figuren 7 bis 9 entsprechend.

Das Ausführungsbeispiel gemäß den Figuren 7 bis 9 unterscheidet sich von den vorangegangenen Ausführungsbeispielen zumindest dadurch, dass die Lage des Umfangsabschnitts 18 um 90° gedreht ist.

Ferner ist ein anderes strahlveränderndes Innenteil 31 eingesetzt, um eine zu Fig. 1 abweichende Strahlform oder Strahlqualität zu definieren. Hierzu kann die Einsetzkartusche 32, wie Fig. 9 zeigt, einfach aus dem herausgenommenen Adapter 4 entnommen und ausgetauscht werden.

Die Figuren 10 und 11 zeigen ein weiteres erfindungsgemäßes Ausführungsbeispiel einer sanitären Auslaufvorrichtung. Funktionell und/oder konstruktiv zu den vorausgehenden Ausführungsbeispielen gleichartige oder identische Bauteile und Funktionseinheiten sind mit denselben Bezugszeichen bezeichnet und nicht noch einmal gesondert beschrieben. Die Ausführungen zu den vorangegangenen Ausführungsbeispielen gelten daher zu den Figuren 10 und 11 entsprechend.

Das Ausführungsbeispiel gemäß den Figuren 10 und 11 unterscheidet sich von den vorangegangenen Ausführungsbeispielen zumindest dadurch, dass das Gehäuse 3 separat von einem Armaturenauslauf 28 ausgebildet ist. Bei diesem Ausführungsbeispiel wird ein Gewinde 37 am Gehäuse 3 - hier und häufig ein Außengewinde - mit einem passenden Gegengewinde 38 - hier und häufig ein Innengwinde - am Armaturenauslauf 28 verschraubt. Eine in Gebrauchsstellung allseitig von dem Material des Gehäuses 3 und des Armaturenauslaufs 28 eingeschlossene Dichtung 39 dichtet zwischen dem Gehäuse 3 und dem Armaturenauslauf 28 ab.

Sowohl das Gehäuse 3 als auch der Armaturenauslauf 28 sind aus Metall oder einem anderen, eine bakterielle Besiedlung erschwerenden oder verhindernden Material gefertigt. Die Dichtung 39 kann aus Gummi gefertigt sind, da ein Kontakt mit fließendem Wasser praktisch ausschließbar ist.

Zum Austausch des Adapters 4 und/oder des strahlformenden Innenteils 31 kann das Gehäuse 3 an dem Armaturenauslauf 28 verbleiben.

Die Figuren 12 bis 14 zeigen ein weiteres erfindungsgemäßes Ausführungsbeispiel. Konstruktiv und/oder funktionell zu den vorangehenden Ausführungsbeispielen gleichartige oder identische Bauteile und Funktionseinheiten sind wieder mit denselben Bezugszeichen bezeichnet und nicht noch einmal gesondert beschrieben. Die Ausführungen zu den Figuren 1 bis 11 gelten daher zu den Figuren 12 bis 14 entsprechend.

Im Unterschied zu den vorangehenden Ausführungsbeispielen weist der Adapter 4 außenseitig vier in Umfangsrichtung gleichmäßig verteilte Handhabungsvorsprünge 16 auf.

Die Rastmittel 13 und die Gegenrastmittel 15 sind hierbei mit Hinterschnitten ausgeführt, so dass sich ein Lösewinkel von mehr als 90° ergibt.

Die Rastmittel 13 und die Gegenrastmittel 15 weisen hierzu zueinander passende Schrägflächen 43 auf, die einen Lösewinkel der Rastverbindung von mehr als 90° definieren. Jede der Schrägflächen 43 ist somit in der Einsteckrichtung 7 gegen die jeweils korrespondierende Schrägfläche 43 derart angestellt, dass eine seitliche Auslenkung des Rastmittels 13 bei einem Zug an dem Gehäuse 4 (und somit bei einer Druckbelastung aufgrund des Wasserdrucks) mechanisch verhindert wird. Der Lösewinkel bewirkt somit ein Verhaken des Rastmittels 13 mit dem Gegenrastmittel 15.

Ein axial orientierter Schlitz 44 im Gehäuse 4 dient dazu, die nötige Bewegungsfreiheit bei den Rastmitteln 13 bereitzustellen, damit diese über die Gegenrastmittel 15 geschoben werden können.

Bei diesem Ausführungsbeispiel ist die Einsetzkartusche 32 als Strahlformer 26 aus einem Zerlegerteil 45 und einem Auslaufteil 47 zusammengesetzt. Die Dichtlippe 25 ragt hier entgegen der Strömungsrichtung von einem Grundkörper des Auslaufteils 47 ab. Das Auslaufteil 47 kann hierbei einstückig mit dem Adapter 4 ausgebildet oder in diesen eingesetzt sein.

Die Figuren 15 bis 21 zeigen ein weiteres erfindungsgemäßes Ausführungsbeispiel. Konstruktiv und/oder funktionell zu den vorangehenden Ausführungsbeispielen gleichartige oder identische Bauteile und Funktionseinheiten sind wieder mit denselben Bezugszeichen bezeichnet und nicht noch einmal gesondert beschrieben. Die Ausführungen zu den Figuren 1 bis 14 gelten daher zu den Figuren 15 bis 21 entsprechend.

Das Ausführungsbeispiel gemäß den Figuren 15 bis 21 unterscheidet sich von den vorangehenden Ausführungsbeispielen zumindest dadurch, dass statt der Dichtlippe 17 ein Dichtring 40, beispielsweise ein O-Ring aus Gummi, vorgesehen ist. Durch seine versteckte Lage wird der O-Ring nicht durchspült, obwohl er mit Wasser in Kontakt kommt.

Der Strahlformer 26 ist wieder aus einem Zerlegerteil 45 und einem Auslaufteil 47 zusammengesetzt. Das Auslaufteil 47 kann einstückig mit dem Adapter 4 verbunden sein, oder das Auslaufteil 47 wird von dem Adapter 4 gehalten.

An dem Auslaufteil 47 und dem Zerlegerteil 45 ist jeweils eine umlaufende Schulter 46 ausgebildet, die zwischen sich den Dichtring 40 aufnehmen und diesen axial beidseitig halten. Somit kann der Dichtring 40 mit dem Adapter 4 eingesetzt und wieder entnommen werden. Bei weiteren Ausführungsbeispielen sind statt der Schultern 46 radial abstehende Vorsprünge ausgebildet, die den Dichtring 40 abschnittsweise axial halten.

In den Figuren 19 bis 21 ist ersichtlich, dass die vierzählige Anordnung der Handhabungsvorsprünge 16 eine Entsprechung in der Anordnung der Gegenrastmittel 15 (und korrespondierend der Rastmittel 13) hat.

Bei weiteren Ausführungsbeispielen ist eine kleinere, oder größere Anzahl von Handhabungsvorsprüngen 16, beispielsweise drei oder fünf oder mehr als fünf, ausgebildet.

Den Gegenrastmitteln 15 in Einsteckrichtung 7 vorgelagert sind Aufsteckhilfen 41, welche hier die Gestalt von Einformungen 42 haben. Die Rastmittel 13 sind hierbei so dimensioniert, dass sie durch den zylindrischen Abschnitt des Gehäuses 2 geringfügig aufgebogen werden. Somit kann ein Anwender leicht erspüren, wenn die Rastmittel 13 bei einer Drehung des Adapters 4 in den Umfangsbereich der Einformungen 42 geraten. Dies stellt somit eine Aufsteckhilfe 41 dar, da die Rastmittel 13 nun in Bezug auf die (in dieser Stellung durch den Adapter 4 möglicherweise bereits verdeckten) Gegenrastmittel 15 ausgerichtet und einfach auf diese aufsteckbar sind.

Bei der sanitären Auslaufvorrichtung 1 wird somit allgemein vorgeschlagen, an einem Gehäuse 2 eine Strahlformeraufnahme 3 auszubilden, in welcher ein Adapter 4 herausnehmbar eingesetzt und drehbar um seine Drehachse 6 angeordnet ist, wobei der Adapter 4 zwischen einer fixierenden Position, in welcher der Adapter 4 gegen ein Herausnehmen gesichert ist, und einer freigebenden Position, in welcher der Adapter 4 herausnehmbar ist, gedreht werden kann.

### Bezugszeichenliste

- 1: sanitäre Auslaufvorrichtung
- 2: Gehäuse
- 3: Strahlformeraufnahme
- 4: Adapter
- 5: Strömungsweg
- 6: Drehachse
- 7: Einsteckrichtung
- 8: Außenseite
- 9: Abschnitt
- 10: Kontur
- 11: Abflachung
- 12: Nut
- 13: Rastmittel
- 14: Rastvorsprung
- 15: Gegenrastmittel
- 16: Handhabungsvorsprung
- 17: Nutabschnitt
- 18: Umfangsabschnitt
- 19: Rastaufnahme
- 20: Innenfläche
- 21: Rastvorsprung-Anlaufschräge
- 22: Gegenrastmittel-Anlaufschräge
- 23: Innenkonus
- 24: zuströmseitiges Ende
- 25: Dichtlippe
- 26: Mengenregler, Strahlbelüfter, Strahlformer
- 27: Vorsatzsieb
- 28: Armaturenauslauf
- 29: Armatur
- 30: Kontur-Anlaufschräge
- 31: strahlveränderndes Innenteil
- 32: Einsetzkartusche
- 33: Kartuschenaufnahme
- 34: Anschlag
- 35: Zugangsöffnung
- 36: Führungsschräge
- 37: Gewinde
- 38: Gegengewinde
- 39: Dichtung
- 40: Dichtring
- 41: Aufsteckhilfe
- 42: Einformung
- 43: Schrägfläche
- 44: Schlitz
- 45: Zerlegerteil
- 46: Schulter
- 47: Auslaufteil

## Patentansprüche

1. Sanitäre Auslaufvorrichtung (1) mit einem Gehäuse (2), das eine Strahlformeraufnahme (3) bildet, in die ein Adapter (4) herausnehmbar eingesetzt ist, der einen Strömungsweg (5) definiert, wobei der Adapter (4) in der Strahlformeraufnahme (3) zwischen einer fixierenden Position, in welcher der Adapter (4) mit dem Gehäuse (2) verrastet ist und einen Strömungswiderstand im Strömungsweg (5) bildet, und einer freigebenden Position, in welcher der Adapter (4) aus der Strahlformeraufnahme (3) entfernbar ist, drehbar angeordnet ist, **dadurch gekennzeichnet, dass** der Adapter (4) in der fixierenden Position an einer Außenseite (8) des Gehäuses (2) mit dem Gehäuse (2) verrastet ist, dass die Verrastung durch eine Drehung des Adapters (4) in die freigebende Position lösbar ist, dass das Gehäuse (2) an der Außenseite (8) zumindest in einem Abschnitt (9) eine unrunde Kontur (10) aufweist , die die Kontur der Außenseite (8) unterbricht, wobei die unrunde Kontur (10) bei einer Drehung des Adapters (4) ein Rastmittel (13) am Adapter (4) aus einem Eingriff mit einem Gegenrastmittel (15) am Gehäuse (2) verdrängt oder freigibt.

2. Sanitäre Auslaufvorrichtung (1) nach Anspruch 1, **dadurch gekennzeichnet, dass** der Adapter (4) in eine entgegen einer Strömungsrichtung des Strömungswegs (5) orientierte Einsetzrichtung (7) in die Strahlformeraufnahme (3) einsetzbar ist.

3. Sanitäre Auslaufvorrichtung (1) nach Anspruch 1 oder 2, **dadurch gekennzeichnet, dass** der Adapter (4) das Gehäuse (2) umgreift.

4. Sanitäre Auslaufvorrichtung (1) nach Anspruch 2 oder 3, **dadurch gekennzeichnet, dass** der Adapter (4) in der Strahlformeraufnahme (3) um eine längs des Strömungswegs (5) ausgerichtete Drehachse (6) drehbar angeordnet ist und dass die fixierende Position und die freigebende Position auf gleicher Höhe in Bezug auf die Einsteckrichtung (7) des Adapters (4) angeordnet sind.

5. Sanitäre Auslaufvorrichtung (1) nach einem der Ansprüche 1 bis 4, **dadurch gekennzeichnet, dass** die unrunde Kontur (10) eine auf einen Umfangsabschnitt (18) begrenzte Abflachung (11) und/oder in einer Umfangsrichtung verlaufende Kontur-Anlaufschräge (30) hat.

6. Sanitäre Auslaufvorrichtung (1) nach einem der Ansprüche 1 bis 5, **dadurch gekennzeichnet, dass** der Adapter (4) außenseitig unrund ausgebildet ist, insbesondere mit wenigstens einem abstehenden Handhabungsvorsprung (16).

7. Sanitäre Auslaufvorrichtung (1) nach einem der Ansprüche 1 bis 6, **dadurch gekennzeichnet, dass** das Rastmittel (13) ein Rastvorsprung (14) und das Gegenrastmittel (15) eine Rastaufnahme ist und dass das Gegenrastmittel (15) als vorzugsweise auf einen Umfangsabschnitt (18) begrenzter Nutabschnitt (17) ausgebildet ist.

8. Sanitäre Auslaufvorrichtung (1) nach einem der Ansprüche 1 bis 7, **dadurch gekennzeichnet, dass** das Rastmittel (13) an einer vorzugsweise unterbrechungsfrei umlaufend ausgeführten Innenfläche (20) des Adapters (4) ausgeformt ist, dass die Innenfläche (20) einen Innendurchmesser und/oder einen Innenumfang definiert, der auf einen Außendurchmesser und/oder einen Außenumfang des Gehäuses (2) abgestimmt ist, und dass dem Gegenrastmittel (15) in Einsetzrichtung (7) vorgelagert eine Aufsteckhilfe (41) ausgebildet ist.

9. Sanitäre Auslaufvorrichtung (1) nach Anspruch 7 oder 8, **dadurch gekennzeichnet, dass** der Rastvorsprung (14) eine, in einer Einsetzrichtung (7) ausgerichtete, vorzugsweise an der Innenfläche (20) ansetzende Rastvorsprung-Anlaufschräge (21) hat.

10. Sanitäre Auslaufvorrichtung (1) nach einem der Ansprüche 1 bis 9, **dadurch gekennzeichnet, dass** das Gegenrastmittel (15) an der Außenseite (8) des Gehäuses (2) ausgebildet ist und eine Gegenrastmittel-Anlaufschräge (22) aufweist.

11. Sanitäre Auslaufvorrichtung (1) nach einem der Ansprüche 1 bis 10, **dadurch gekennzeichnet, dass** die Strahlformeraufnahme (3) in Strömungsrichtung aufweitend ausgebildet ist.

12. Sanitäre Auslaufvorrichtung (1) nach einem der Ansprüche 1 bis 11, **dadurch gekennzeichnet, dass** der Adapter (4) an seinem zuströmseitigen Ende (24) in eingesetztem Zustand durch die Strahlformeraufnahme (3) verformt ist.

13. Sanitäre Auslaufvorrichtung (1) nach einem der Ansprüche 1 bis 12, **dadurch gekennzeichnet, dass** der Adapter (4) an seinem zuströmseitigen Ende (24) eine an der Strahlformeraufnahme (3) anliegende elastische Dichtlippe (25) und/oder einen an der Strahlformeraufnahme (3) anliegenden, axial auf einem Strahlformer (26) gehaltenen, Dichtring (40) aufweist.

14. Sanitäre Auslaufvorrichtung (1) nach einem der Ansprüche 1 bis 13, **dadurch gekennzeichnet, dass** der Adapter (4) aus Kunststoff gefertigt ist und/oder einen Strahlformer (26), insbesondere Mengenregler (26), aufweist und/oder dass der Adapter (4) als belüfteter Adapter (4) ausgebildet ist.

15. Sanitäre Auslaufvorrichtung (1) nach einem der Ansprüche 1 bis 14, **dadurch gekennzeichnet, dass** die Rastmittel (13) wenigstens zwei, vorzugsweise auf einander gegenüberliegenden Seiten am Gehäuse (2) angreifende Rastvorsprünge (14) und die Gegenrastmittel (15) wenigstens zwei, vorzugsweise auf einander gegenüberliegenden Seiten angeordnete Rastausnehmungen haben.

16. Sanitäre Auslaufvorrichtung (1) nach einem der Ansprüche 9 bis 15, **dadurch gekennzeichnet, dass** die Innenfläche (20) und/oder die Außenseite (8) zwischen zwei in Umfangsrichtung benachbarten Rastmitteln (13) oder Gegenrastmitteln (15) einen Abschnitt eines Rotationskörpers beschreibt/beschreiben.

17. Sanitäre Auslaufvorrichtung (1) nach einem der Ansprüche 1 bis 16, **dadurch gekennzeichnet, dass** das Gehäuse (2) an einem zuströmseitigen Ende (24) des Strömungsweges (5) eine Armaturenaufnahme mit einem Gewinde aufweist, das mit einem Gegengewinde eines Armaturenauslaufs (28) verschraubbar ist.

18. Sanitäre Auslaufvorrichtung (1) nach einem der Ansprüche 1 bis 17, **dadurch gekennzeichnet, dass** in dem Adapter (4) ein strahlveränderndes Innenteil (31) als Einsetzkartusche (32) lösbar eingesetzt ist.

19. Sanitäre Auslaufvorrichtung (1) nach einem der Ansprüche 1 bis 18, **dadurch gekennzeichnet, dass** das Rastmittel (13) und/oder das Gegenrastmittel (15) einen Lösewinkel von mehr als 90° definieren.

20. Sanitäre Armatur (29) mit einer sanitären Auslaufvorrichtung (1) nach einem der vorangegangenen Ansprüche, wobei die sanitäre Auslaufvorrichtung (1) mit einem Armaturenauslauf (28) der sanitären Armatur (29) verschraubt ist oder wobei das Gehäuse (2) der sanitären Auslaufvorrichtung (1) an einem Armaturenauslauf (28) der sanitären Armatur (29) einstückig angeformt ist.

## Claims

1. Sanitary outlet device (1) having a housing (2), which forms a jet former receptacle (3) into which an adapter (4) is removably inserted, which defines a flow path (5), wherein the adapter (4) is arranged in the jet former receptacle (3) so as to be rotatable between a fixing position, in which the adapter (4) is locked with the housing (2) and forms a flow resistance in the flow path (5), and a releasing position, in which the adapter (4) is removable from the jet former receptacle (3), **characterized in that** the adapter (4), in the fixing position, is locked with the housing (2) on an outer side (8) of the housing (2), **in that** the locking can be released by means of a rotation of the adapter (4) into the releasing position, **in that** the housing (2) has a non-circular contour (10) on the outer side (8) at least in one portion (9), which non-circular contour (10) interrupts the contour of the outer side (8), wherein, during a rotation of the adapter (4), the non-circular contour (10) forces a detent means (13) out of engagement, or releases said detent means from engagement, with a counterpart detent means (15) on the housing (2).

2. Sanitary outlet device (1) according to Claim 1, **characterized in that** the adapter (4) is insertable into the jet former receptacle (3) in an insertion direction (7) oriented counter to a flow direction of the flow path (5).

3. Sanitary outlet device (1) according to Claim 1 or 2, **characterized in that** the adapter (4) engages around the housing (2).

4. Sanitary outlet device (1) according to Claim 2 or 3, **characterized in that** the adapter (4) is arranged in the jet former receptacle (3) so as to be rotatable about an axis of rotation (6) oriented along the flow path (5), and **in that** the fixing position and the releasing position are arranged at the same height in relation to the insertion direction (7) of the adapter (4).

5. Sanitary outlet device (1) according to any of Claims 1 to 4, **characterized in that** the non-circular contour (10) has a flattening (11) delimited on a circumferential portion (18) and/or has a contour run-on bevel (30) running in a circumferential direction.

6. Sanitary outlet device (1) according to any of Claims 1 to 5, **characterized in that** the adapter (4) is of non-circular form on an outer side, in particular with at least one protruding handling projection (16).

7. Sanitary outlet device (1) according to any of Claims 1 to 6, **characterized in that** the detent means (13) is a detent projection (14) and the counterpart detent means (15) is a detent receptacle and **in that** the counterpart detent means (15) is formed as a groove portion (17) delimited preferably on a circumferential portion (18).

8. Sanitary outlet device (1) according to any of Claims 1 to 7, **characterized in that** the detent means (13) is formed on an inner surface (20) of the adapter (4), which inner surface is preferably of uninterrupted encircling design, **in that** the inner surface (20) defines an inner diameter and/or an inner circumference which is adapted to an outer diameter and/or an outer circumference of the housing (2), and **in that** a mounting aid (41) is formed in front of the counterpart detent means (15) in the insertion direction (7).

9. Sanitary outlet device (1) according to Claim 7 or 8, **characterized in that** the detent projection (14) has a detent projection run-on bevel (21) which is oriented in an insertion direction (7) and which preferably adjoins the inner surface (20).

10. Sanitary outlet device (1) according to any of Claims 1 to 9, **characterized in that** the counterpart detent means (15) is formed on the outer side (8) of the housing (2) and has a counterpart detent means run-on bevel (22).

11. Sanitary outlet device (1) according to any of Claims 1 to 10, **characterized in that** the jet former receptacle (3) is formed so as to widen in a flow direction.

12. Sanitary outlet device (1) according to any of Claims 1 to 11, **characterized in that** the adapter (4) is, in the inserted state, deformed at its inflow-side end (24) by the jet former receptacle (3) .

13. Sanitary outlet device (1) according to any of Claims 1 to 12, **characterized in that** the adapter (4) has, at its inflow-side end (24), an elastic sealing lip (25), which bears against the jet former receptacle (3), and/or a sealing ring (40), which bears against the jet former receptacle (3) and which is held axially on a jet former (26).

14. Sanitary outlet device (1) according to any of Claims 1 to 13, **characterized in that** the adapter (4) is manufactured from plastic, and/or has a jet former (26), in particular flow regulator (26), and/or **in that** the adapter (4) is designed as an aerated adapter (4).

15. Sanitary outlet device (1) according to any of Claims 1 to 14, **characterized in that** the detent means (13) have at least two detent projections (14) which engage on the housing (2) preferably on mutually opposite sides, and the counterpart detent means (15) have at least two detent recesses arranged preferably on mutually opposite sides.

16. Sanitary outlet device (1) according to any of Claims 9 to 15, **characterized in that** the inner surface (20) and/or the outer side (8) describe(s) a portion of a body of revolution between two detent means (13) or counterpart detent means (15) which are adjacent in a circumferential direction.

17. Sanitary outlet device (1) according to any of Claims 1 to 16, **characterized in that** the housing (2) has, at an inflow-side end (24) of the flow path (5), a fitting receptacle with a thread, which can be screwed together with a counterpart thread of a fitting outlet (28).

18. Sanitary outlet device (1) according to any of Claims 1 to 17, **characterized in that** a jet-altering inner part (31) is detachably inserted as an insert cartridge (32) in the adapter (4).

19. Sanitary outlet device (1) according to any of Claims 1 to 18, **characterized in that** the detent means (13) and/or the counterpart detent means (15) define a release angle of greater than 90°.

20. Sanitary fitting (29) having a sanitary outlet device (1) according to any of the preceding claims, wherein the sanitary outlet device (1) is screwed to a fitting outlet (28) of the sanitary fitting (29), or wherein the housing (2) of the sanitary outlet device (1) is formed integrally on a fitting outlet (28) of the sanitary fitting (29).

## Revendications

1. Dispositif d'évacuation sanitaire (1) comprenant un boîtier (2), qui forme un logement de formateur de jet (3), dans lequel un adaptateur (4) est engagé de façon amovible de façon rotative, adaptateur qui définit un chemin d'écoulement (5), dans lequel l'adaptateur (4) est enclenché dans le logement de formateur de jet (3) entre une position de fixation, dans laquelle l'adaptateur (4) est enclenché avec le boîtier (2) et forme une résistance à l'écoulement dans le chemin d'écoulement (5), et une position de libération, dans laquelle l'adaptateur (4) peut être enlevé du logement de formateur de jet (3), **caractérisé en ce que** l'adaptateur (4) est enclenché avec le boîtier (2) dans la position de fixation sur un côté extérieur (8) du boîtier (2), **en ce que** l'engagement est démontable par une rotation de l'adaptateur (4) dans la position de libération, **en ce que** le boîtier (2) présente sur le côté extérieur (8) au moins dans une partie (9) un contour non circulaire (10) qui interrompt le contour du côté extérieur (8), dans lequel le contour non circulaire (10) repousse ou libère par une rotation de adaptateur (4) un moyen d'enclenchement (13) sur l'adaptateur (4) hors d'enclenchement avec un moyen d'enclenchement opposé (15) sur le boîtier (2).

2. Dispositif d'évacuation sanitaire (1) selon la revendication 1, **caractérisé en ce que** l'adaptateur (4) peut être engagé dans le logement de formateur de jet (3) dans une direction d'engagement (7) qui est orientée dans une direction orientée à l'inverse d'une direction d'écoulement du chemin d'écoulement (5).

3. Dispositif d'évacuation sanitaire (1) selon la revendication 1 ou 2, **caractérisé en ce que** l'adaptateur (4) enveloppe le boîtier (2).

4. Dispositif d'évacuation sanitaire (1) selon la revendication 2 ou 3, **caractérisé en ce que** l'adaptateur (4) est disposé dans le logement de formateur de let (3) de façon rotative autour d'un axe de rotation (6) qui est orienté le long du chemin d'écoulement (5), et **en ce que** la position de fixation et la position de libération sont disposées à la même hauteur par rapport à la direction d'engagement (7) de l'adaptateur (4).

5. Dispositif d'évacuation sanitaire (1) selon l'une quelconque des revendications 1 à 4, **caractérisé en ce que** le contour non circulaire (10) comporte un aplatissement (11) qui est limité sur une partie périphérique (18) et/ou un chanfrein d'entrée de contour (30) qui s'étend dans une direction périphérique.

6. Dispositif d'évacuation sanitaire (1) selon l'une quelconque des revendications 1 à 5, **caractérisé en ce que** l'adaptateur (4) est de forme non circulaire sur le côté extérieur, et comporte en particulier une saillie de manipulation saillante (16).

7. Dispositif d'évacuation sanitaire (1) selon l'une quelconque des revendications 1 à 6, **caractérisé en ce que** le moyen d'engagement (13) est une saillie d'engagement (14) et le moyen d'engagement opposé (15) est un logement d'engagement, et **en ce que** le moyen d'engagement opposé (15) est réalisé de préférence sous la forme d'une partie de rainure (17) qui est limitée à une partie de la périphérie (18).

8. Dispositif d'évacuation sanitaire (1) selon l'une quelconque des revendications 1 à 7, **caractérisé en ce que** le moyen d'engagement (13) est formé dans une face intérieure (20) de l'adaptateur (4) qui s'étend de préférence sans interruption, **en ce que** la face intérieure (20) définit un diamètre intérieur et/ou un pourtour intérieur, qui est accordé à un diamètre extérieur et/ou un pourtour extérieur du boîtier (2), et **en ce qu'**un accessoire d'enclenchement (41) est formé en position avancée dans la direction d'insertion (7) par rapport au moyen d'engagement opposé (15).

9. Dispositif d'évacuation sanitaire (1) selon la revendication 7 ou 8, **caractérisé en ce que** la saillie d'engagement (14) comporte un chanfrein d'entrée de saillie d'engagement (21) qui est orienté dans une direction d'insertion (7) et qui s'applique de préférence sur la face intérieure (20).

10. Dispositif d'évacuation sanitaire (1) selon l'une quelconque des revendications 1 à 9, **caractérisé en ce que** le moyen d'engagement opposé (15) est formé sur le côté extérieur (8) du boîtier (2) et présente un chanfrein d'entrée du moyen d'engagement opposé (22).

11. Dispositif d'évacuation sanitaire (1) selon l'une quelconque des revendications 1 à 10, **caractérisé en ce que** le logement de formateur de jet (3) s'élargit dans la direction d'écoulement.

12. Dispositif d'évacuation sanitaire (1) selon l'une quelconque des revendications 1 à 11, **caractérisé en ce que** l'adaptateur (4) est déformé à son extrémité amont (24) dans l'état inséré à travers le logement de formateur de jet (3).

13. Dispositif d'évacuation sanitaire (1) selon l'une quelconque des revendications 1 à 12, **caractérisé en ce que** l'adaptateur (4) comporte à son extrémité amont (24) une lèvre d'étanchéité élastique (25) qui s'applique sur le logement de formateur de jet (3) et/ou une bague d'étanchéité (40) qui s'applique sur le logement de formateur de jet (3) et qui est maintenue axialement sur un formateur de jet (26).

14. Dispositif d'évacuation sanitaire (1) selon l'une quelconque des revendications 1 à 13, **caractérisé en ce que** l'adaptateur (4) est fabriqué en matière plastique et/ou présente un formateur de jet (26), en particulier un régulateur de débit (26), et/ou **en ce que** l'adaptateur (4) consiste en un adaptateur aéré (4).

15. Dispositif d'évacuation sanitaire selon l'une quelconque des revendications 1 à 14, **caractérisé en ce que** les moyens d'engagement (13) comportent au moins deux saillies d'engagement (14) qui agissent sur le boîtier (2) de préférence sur des côtés opposés l'un à l'autre, et les moyens d'engagement opposés (15) comportent au moins deux creux d'engagement qui sont disposés de préférence sur des côtés opposés l'un à l'autre.

16. Dispositif d'évacuation sanitaire (1) selon l'une quelconque des revendications 9 à 15, **caractérisé en ce que** la face intérieure (20) et/ou le côté extérieur (8) décrit(-vent) entre deux moyens d'engagement (13) ou deux moyens d'engagement opposés (15) une partie d'un corps de rotation.

17. Disposition d'évacuation sanitaire (1) selon l'une quelconque des revendication 1 à 16, **caractérisé en ce que** le boîtier (2) présente à une extrémité amont (24) du chemin d'écoulement (5) un logement de robinetterie comportant un filet, qui peut être vissé sur un filet opposé d'une sortie de robinetterie (28).

18. Dispositif d'évacuation sanitaire (1) selon l'une quelconque des revendications 1 à 17, **caractérisé en ce qu'**une pièce intérieure (31) destinée à faire varier le jet est insérée dans l'adaptateur (4) de façon amovible sous la forme d'une cartouche d'insertion (32).

19. Dispositif d'évacuation sanitaire (1) selon l'une quelconque des revendications 1 à 18, **caractérisé en ce que** le moyen d'engagement (13) et/ou le moyen d'engagement opposé (15) définit(-ssent) un angle de desserrage qui est supérieur à 90°.

20. Robinetterie sanitaire (29) comprenant un dispositif d'évacuation sanitaire (1) selon l'une quelconque des revendications précédentes, dans laquelle le dispositif d'évacuation sanitaire (1) est vissé sur une sortie de robinetterie (28) de la robinetterie sanitaire (29) ou dans lequel le boîtier (2) du dispositif d'évacuation sanitaire (1) est réalisé d'une seule pièce sur une sortie de robinetterie (28) de la robinetterie sanitaire (29).
